# DEMANDE DE BREVET EUROPEEN

(11) **EP 0 574 639 A1**
(43) Date de publication de la demande: **22.12.1993**
(21) Numéro de dépôt: 92710016.4
(22) Date de dépôt: 13.06.1992
(51) Int. Cl.: B63H 9/06

(54) **Propulsion colique pour bateaux**

(71) Demandeur: Guria, Franco, I-08023 Fonni (Nuoro), Sardegna (IT)
(72) Inventeur: Guria, Franco, I-08023 Fonni (Nuoro), Sardegna (IT)

(57) **Abrégé**

Un gréement à voiles verticales montées sur un châssis portante rectangulaire. La position des voiles par rapport au châssis peut être modifiée grâce à un jeu de poulies qui engagent des câbles agissant sur la base desdites voiles. L'ensemble des voiles peut être arisé en glissant les butées des voiles sur les parties basses et hautes du châssis.

## Description

Se traite de un installation par ailes verticales raides jumelles distribuable long le centre delle embarcation de larriere al'avant et deun suivant installation analogue distribuable de droite a gauche long le centre delle embarcation (figureI)
Toute serie de ailes est contenu et gouvernable da ns l'interieur de un chàssis quadra ngulaire (fig2)
Les elements verticales du cha ssis reggissent des engrenages que ils permettent de extra ire et de retirer les ailes moiennant un cable au circuit clos(fermé)(fig.3)
Les elements verticales du chassis reggissent des engrenages que ils permettent de extra ire (fig.3)
les elements vertica les du cha ssis reggissent aussi d'autres engrenages q ue dovient orienter les ailes au vent moiennant deux cables que doivent obliger les ailes aux leur bord et les doivent tenir paralleles entre leur et a u un dista nce entre leur fixée(fig.4)
Les elements horizontal du chassis sont des guides obligée que reggissent les ailes a ux leur extremité(fig.5)
Les ailes sont ambidestres et sont obligée aux guides par le centre de leur extremité ,par une circundution de quatre-vingt-dix( 90)degres doivent executer l'abbattement de amure et le leur bord de entrée et de sortie se doivent intervenir les r̂ôles(fig.6)
Les ailes peuvent être construibles sur materiell flexible avec les bord raides et leur point de ancrage au guides plutot que rester fixe au centre peut glisser vers les bords,ce perspicacité adijoint à un mecanisme que met en force le point de ancrage le permet de devenir asymetrique de s-sorte q ue le leur forme se doivent avoisiner beaucoup au silhouette des ailes ideal de projetteur(fig.7)
Ce installation est different des installa tion conventionelles par, le simplification de manoeuvres,le meilleur rendement de la voile ra- ide,peut être facilement a utoma tique avec le emploi de élément sensitif plus de ordina teurs,se presente un sensible abaissement de centre de gra vité rela tiva ment au son corresponda nt conventionel(fig.8),
dé coupe sa ns turbulences le vent portant.

## Revendications

1. Revendication de la aile jiumelle verticale raide avec relatif chàssis quadrangulaire longitudinal et transversa le, avec relatif puissance de modifier le silhouette.
